# EUROPÄISCHE PATENTSCHRIFT

(11) **EP 0 619 907 B1**
(45) Veröffentlichungstag und Bekanntmachung des Hinweises auf die Patenterteilung: **02.08.1995**
(21) Anmeldenummer: 92923575.2
(22) Anmeldetag: 14.11.1992
(51) Int. Cl.: G07C 1/24

(54) **VERFAHREN ZUM ERFASSEN VON ZWISCHEN- UND ENDZEITEN BEI SPORTLICHEN VERANSTALTUNGEN**
PROCESS FOR RECORDING INTERMEDIATE AND FINAL TIMES IN SPORTING EVENTS
PROCEDE D'ENREGISTREMENT DES TEMPS INTERMEDIAIRES ET TOTAUX LORS DE MANIFESTATIONS SPORTIVES

(30) Priorität: 31.12.1991 DE 4143246
(43) Veröffentlichungstag der Anmeldung: 19.10.1994
(73) Patentinhaber: PRIVATES INSTITUT FÜR PHYSIKALISCH TECHNISCHE AUFTRAGSFORSCHUNG GMBH, 64372 Ober-Ramstadt (DE)
(72) Erfinder: SCHÄFER, Rolf, D-64372 Ober-Ramstadt (DE); PEJAS, Wolfram, D-6107 Reinheim 2 (DE)
(74) Vertreter: Pöhner, Wilfried Anton, Dr.
(86) Internationale Anmeldenummer: DE9200960
(87) Internationale Veröffentlichungsnummer: WO9313500

(56) Entgegenhaltungen:
- WO-A-86/02186
- DE-A- 3 929 048
- DE-B- 2 914 137
- US-A- 3 795 907
- US-A- 4 449 114
- US-A- 4 517 563
- PATENT ABSTRACTS OF JAPAN vol. 14, no. 485 (C-772) 23 Oktober 1990 & JP A 22 00 280

## Beschreibung

### Verfahren zum Erfassen von Zwischen- und Endzeiten bei sportlichen Veranstaltungen

Die Erfindung bezieht sich auf ein Verfahren zum Erfassen von Zeiten und Zwischenzeiten bei sportlichen Veranstaltungen, insbesondere Groß- und Mehrkampfveranstaltungen bei sofortiger Ermittlung des Resultates, bei dem entlang der Wettkampfstrecke eine größere Anzahl an Erfassungsstationen positioniert sind, die mit einer Zentrale in Verbindung stehen, die die Auswertung der eingehenden Informationen vornimmt, jede Erfassungsstation eine Einrichtung zur Energieabgabe sowie zum Empfang von Signalen aufweist und jedem Sportler ein Sender mit persönlicher Codierung überreicht wird, der mit Erreichen der jeweiligen Erfassungsstation und dem Empfang der von der Erfassungsstation abgestrahlten Energie die Codierung an die Erfassungsstation abgibt, die von dieser empfangen und an die Zentrale sofort weitergegeben wird, wo die Auswertung erfolgt.

Aus der DE 3 929 048 A1 ist ein Verfahren zur Zeiterfassung bei sportlichen Massenveranstaltungen bekannt. Jeder Teilnehmer führt während des Wettkampfes eine ferngesteuerte, elektronische Meßeinrichtung mit. Eine darin enthaltene Uhr wird am Start durch ein von einem stationären Sender ausgestrahltes Hochfrequenz-Signal aktiviert und durch ein zweites HF-Signal am Ziel angehalten. Auch an den Kontrollpunkten sind Sender aufgestellt, deren Empfang eine Speicherung von Zwischenzeiten in der vom Teilnehmer mitgeführten Meßeinrichtung zum Ergebnis hat. Durch das am Ziel empfangene Hochfrequenz-Signal wird in der Meßeinrichtung ein die gespeicherten Zeiten und einen Teilnehmer-Code übertragender Sender in Betrieb gesetzt. Die abgestrahlten Daten werden schließlich durch einen Computer ausgewertet.
Als nachteilig ist anzusehen, daß die Teilnehmer eine relativ aufwendige, aufgrund ihrer Abmessungen und ihres Gewichts beispielsweise beim Laufen störende Meßeinrichtung mitführen müssen und daß eine für die Zuschauer interessante, aktuelle Anzeige von Zwischenständen nicht möglich ist.

Ein Verfahren gattungsgemäßer Art ist in der JP 2 200 280 und in den Patents Abstracts of Japan, Vol.14 No.485 (C-772) vom 23.10.1990 offenbart. Die Teilnehmer der Veranstaltung werden mit einem Gerät ausgestattet, das mit einem Empfänger für Lichtwellen und einem entsprechenden Sender versehen ist. Entlang der Wettkampfstrecke sind mehrere Stationen aufgebaut, in denen eine Uhr in dem vom Teilnehmer mitgeführten Gerät durch von einem weiteren, stationären Sender abgestrahlte Signale aktiviert bzw. angehalten wird. Weiterhin wird die jeweilige Startnummer des Teilnehmers durch das mitgeführte Gerät abgestrahlt, in der Station empfangen und drahtgebunden an einen zentralen, zur Auswertung dienenden Rechner weitergeleitet.
Neben dem (aufgrund der Kabelverbindung zwischen dem zentralen Rechner und den Zwischenstationen) relativ zeitaufwendigen Auf- und Abbau dieser Zeiterfassungsanlage ist als nachteilig anzusehen, daß sich das vom Teilnehmer mitzuführende Gerät aufgrund seiner - nicht zuletzt wegen der eigenen Stromversorgung - relativ hohen Masse störend bemerkbar macht.

In der US-PS 4 449 114 ist ein Verfahren zur Zeiterfassung von Fahrzeugen auf einem Rennkurs vorgeschlagen. Entlang der Wettkampfstrecke sind mehrere Empfänger aufgestellt, die vorbeifahrende Fahrzeuge anhand der Frequenz der empfangenen, von einem am Fahrzeug montierten Sender abgestrahlten Hochfrequenz-Signale identifizieren. Eine Auswertung und Anzeige von Zwischenständen erfolgt mittels eines durch Kabel mit den Empfängern verbundenen, zentralen Rechners.
Auch hier ist die hohe Masse der mitzuführenden Sender und die aufwendige Verkabelung des Rechners mit den als Zwischenstation dienenden Empfängern von Nachteil.

In der WO 86/02186 A1 ist empfohlen, Objekte, wie beispielsweise Pakete auf einem Förderband anhand der Resonanzfrequenz von außen angeregter, am Paket befestigter elektrischer Schwingkreise zu identifizieren.

In der US-PS 4 517 563 ist ein aktiver Transponder beschrieben, der durch ein äußeres Hochfrequenzfeld zur Emission eines mit beliebigen Daten modulierten Signals angeregt wird. Es wird vorgeschlagen, den Transponder zur Identifizierung einer zu melkenden Kuh oder eines Inhaftierten in einem Gefängnis einzusetzen.

Hiervon ausgehend hat sich die Erfindung die Schaffung eines Verfahrens zur Aufgabe gemacht, mit dessen Hilfe eine sofortige Ermittlung von Zwischenzeiten, eine sofortige Auswertung und Wiedergabe des momentanen Standes des Wettbewerbes sowie eine Streckenkontrolle der einzelnen Wettbewerber bei geringer Belastung und Behinderung möglich wird.

Gelöst wird diese Aufgabe erfindungsgemäß dadurch, der Sender passiv und mit Hochfrequenz arbeitet, der Sportler den Hochfrequenzsender in die Erfassungsstation hält, die Erfassungsstation den Sender vor dem Abstrahlen der Codierung über die Einrichtung durch Hochfrequenz energetisch auflädt, die Einrichtung eine Rahmenantenne ist, und die Erfassungsstationen drahtlos mit der Zentrale verbunden sind und die empfangene Codierung mit einem zusätzlichen Code der Erfassungsstation an die Zentrale weiterleiten.

Ein Kerngedanke vorliegender Erfindung ist im wesentlichen eine Anlage, die aus einer Zentrale und mehreren peripheren Erfassungsstationen aufgebaut ist, die drahtgebunden die erhaltenen und angegebenen Informationen zu dieser Zentrale übertragen. Bei jenen Veranstaltungen, die eine weite räumliche Verteilung der Erfassungsstationen erfordern, wird man aus Gründen des schnelleren Auf- und Abbaues und zur Vermeidung langwieriger Installationsarbeiten der drahtlosen Übertragung den Vorzug geben.

Jede der Erfassungsstationen besitzt eine Antenne, insbesondere Rahmenantenne zur Abstrahlung elektrischer Energie im Hochfrequenzbereich sowie gleichzeitig eine Empfangsstation, die den Code des einzelnen Sportlers - wie im folgenden noch näher erläutert wird - aufnimmt und schließlich noch eine Übertragungseinheit, die diese Information an die Zentrale weitergibt.

Die Zentrale ihrerseits weist Einrichtungen zum Empfang der übermittelten Daten auf und wertet sie über einen Rechner üblicher Art aus. Zur Realisierung des erfindungsgemäßen Verfahrens ist weiter entscheidend, daß jedem der Sportler ein Gerät ausgehändigt wird, das eine persönliche Codenummer, deren Bildung im Rahmen der Erfindung beliebig ist, also aus Buchstaben- und/oder Zahlenkombinationen bestehen kann, zugeordnet wird. Dieses Gerät ist ein passiver Hochfrequenzsender. Das Wort "passiv" meint im Sinne der Erfindung, daß der Hochfrequenzsender keine eigene Energiequelle aufweist, die ihm stattdessen durch die Rahmenantenne übertragen wird. Das Ergebnis ist, daß aufgrund der fehlenden Energieversorgung der Hochfrequenzsender von minimalsten Abmessungen und auf geringstem Gewicht gehalten werden kann, um auf diese Weise jede Belastung und Behinderung für den Sportler auszuschließen.

Das erfindungsgemäße Verfahren ist wie folgt durchzuführen:
Jeder der Sportler erhält einen der passiven Hochfrequenzsender mit individuellem Code, die eine Identifizierung des einzelnen Sportlers zulassen, ausgehändigt. Die Sportler begeben sich auf den Parcours und steuern die über die gesamte Strecke verteilten peripheren Erfassungsstationen sukzessive an. Dort angekommen wird der Hochfrequenzsender in die Erfassungsstation gehalten, über die durch die Antenne übertragene Energie kurzzeitig aufgeladen und anschließend vom Hochfrequenzsender an die Erfassungsstation der individuelle Code - ebenfalls drahtlos - übermittelt wird. Von dort wird die Information, versehen mit einer Codierung für die Erfassungsstation sofort an die Zentrale weitergeleitet und dort erfaßt. Die bei der Zentrale praktisch in real time eingehenden Informationen geben an, zu welchem Zeitpunkt ein bestimmter Sportler die konkrete Erfassungsstation angelaufen hat. Damit läßt sich sofort der momentane Stand des Wettbewerbes ermitteln und für die Zuschauer zur Anzeige bringen.

Am konkreten Beispiel des Triathlons läßt sich der Vorteil der Erfindung wie folgt erläutern:
Dem Teilnehmer wird anhand der Erfassung der Zwischenzeit möglich zu überprüfen, welche der Sportarten für ihn erfolgreich oder weniger erfolgreich abgelaufen sind, wieviel Zeit er für das Umziehen benötigt und wie er jeweils im Vergleich zu seinen Mitbewerbern in jeder einzelnen Teilphase, die durch die Dichte der Erfassungsstationen bestimmt ist, abgeschnitten hat.

Die mit der erfindungsgemäßen Anlage erreichbaren Vorteile sind in mehrerer Hinsicht entscheidend: Zunächst wird durch die Möglichkeit der Ermittlung und folglich auch der Darstellung der momentanen Ergebnisse die Transparenz des Standes des Wettkampfes für den Zuschauer geschaffen und somit der Anreiz des Sporterlebnisses erhöht. Von besonderer Bedeutung ist, daß eine Berücksichtigung der bisherigen Wettbewerbe sofort erfolgen kann, so daß das vorläufige Endergebnis im Sinne und nach dem augenblicklichen Stand ermittel- und darstellbar ist. Auf diesem Wege lassen sich auch Massenveranstaltungen mit Anreiz für den Zuschauer durchführen. Der Vorteil für den Veranstalter besteht darin, daß sich die Streckenkontrolleure erübrigen und dennoch eine Überprüfung möglich ist, ob die entlang des Parcours aufgebauten Erfassungsstationen im Sinne einer Streckenkontrolle tatsächlich passiert worden sind. Für den Beteiligten selbst läßt sich im nachhinein feststellen, in welchen Phasen des Wettbewerbes er im Vergleich zu den Konkurrenten besonders gut oder schlecht abgeschnitten hat, so daß ermittelbar ist, wo seine Stärken und korrekturbedürftigen Schwächen liegen. Eine Behinderung des Sportlers in nennenswertem Umfang dürfte aufgrund der geringen Abmessungen und minimalen Gewichtes des passiven Hochfrequenzsenders auszuschließen sein, der nach Art eines Armbandes getragen werden kann.

Bevorzugt ist die Verwendung einer digitalen Codierung, da sie zum einen die unmittelbare, d.h. ohne Zuhilfenahme eines Wandlers mögliche, Verwertung der Meßsignale erlaubt und des weiteren eine hohe Zahl individueller Codierungen, nämlich bis zu 2⁶⁴, erlaubt.

In einer zweckmäßigen Ausgestaltung des erfindungsgemäßen Verfahrens ist vorgesehen, die in der Zentrale durch Auswertung erhaltenen Ergebnisse durch Darstellung auf einer Anzeigetafel transparent zu machen und dem Zuschauer zu vermitteln.
Bei dem erwähnten passiven Hochfrequenzsender kann es sich im speziellen um einen sich duch Kompaktheit, d.h. geringen Abmessungen und durch geringes Gewicht auszeichnenden Transponder handeln.

## Patentansprüche

1. Verfahren zum Erfassen von Zeiten und Zwischenzeiten bei sportlichen Veranstaltungen, insbesondere Groß- und Mehrkampfveranstaltungen bei sofortiger Ermittlung des Resultates, bei dem entlang der Wettkampfstrecke eine größere Anzahl an Erfassungsstationen positioniert sind, die mit einer Zentrale in Verbindung stehen, die die Auswertung der eingehenden Informationen vornimmt, jede Erfassungsstation eine Einrichtung zur Energieabgabe sowie zum Empfang von Signalen aufweist und jedem Sportler ein Sender mit persönlicher Codierung überreicht wird, der mit Erreichen der jeweiligen Erfassungsstation und dem Empfang der von der Erfassungsstation abgestrahlten Energie die Codierung an die Erfassungsstation abgibt, die von dieser empfangen und an die Zentrale sofort weitergegeben wird, wo die Auswertung erfolgt, **dadurch gekennzeichnet**, daß der Sender passiv und mit Hochfrequenz arbeitet,
daß der Sportler den Hochfrequenzsender in die Erfassungsstation hält,
daß die Erfassungsstation den Sender vor dem Abstrahlen der Codierung über die Einrichtung durch Hochfrequenz energetisch auflädt,
daß die Einrichtung eine Rahmenantenne ist, und
daß die Erfassungsstationen drahtlos mit der Zentrale verbunden sind und die empfangene Codierung mit einem zusätzlichen Code der Erfassungsstation an die Zentrale weiterleiten.

2. Verfahren nach Anspruch 1, **dadurch gekennzeichnet**, daß die Codierung auf digitale Weise vorgenommen wird.

3. Verfahren nach Anspruch 1 oder 2, **dadurch gekennzeichnet**, daß die Auswertung in der Zentrale über einen Rechner erfolgt.

4. Verfahren nach einem der Ansprüche 1 bis 3, **dadurch gekennzeichnet**, daß die durch die Auswertung erhaltenen Ergebnisse auf einer Anzeigetafel ausgewiesen werden.

5. Verfahren nach einem der Ansprüche 1 bis 4, **dadurch gekennzeichnet**, daß der passive Hochfrequenzsender ein Transponder ist.

## Claims

1. Method for recording times and intermediate times at sporting events, especially large and multi-discipline events with immediate determination of the result, whereby a larger number of recording stations are positioned along the competition track, which are connected to a central station which evaluates the incoming information, each recording station has a device to deliver energy and to receive signals and each sportsperson is handed a transmitter with personal code, which, upon reaching the respective recording station and the reception of the energy emitted by the recording station, passes the code to the recording station, which is received by the station and is immediately forwarded to the central station, where the evaluation is effected, **wherein** the transmitter functions passively and with high frequency,
that the sportsperson holds the high frequency transmitter in the recording station,
that the recording station charges the transmitter energetically via the device through high frequency before emitting the code,
that the device is a frame antenna, and
that the recording stations are connected to the central station in a wireless manner and forward the received code with an additional code of the recording station to the central station.

2. Method according to claim 1, **wherein** said encoding is effected digitally.

3. Method according to claim 1 or 2, **wherein** said evaluation is done by a computer in the central station.

4. Method according to one of claims 1 to 3, **wherein** the results obtained from evaluation are shown on an indicator board.

5. Method according to one of claims 1 to 4, **wherein** said passive high frequency transmitter is a transponder.

## Revendications

1. Procédé d'enregistrement de temps ainsi que de temps intermédiaires lors de manifestations sportives, en particulier pour des manifestations de masse ou des compétitions d'athlétisme, par détermination immédiate du résultat, selon lequel on dispose au long du parcours de la compétition un nombre important de stations d'enregistrement, lesquelles sont reliées à une centrale qui procède au traitement des informations qu'elle reçoit, chacune des stations d'enregistrement est équipée d'un dispositif permettant la fourniture d'énergie ainsi que la réception de signaux, chacun des sportifs reçoit un émetteur comportant un code individuel, et au passage de chaque station d'enregistrement, l'énergie qui y est rayonnée est reçue par l'émetteur qui délivre à la station d'enregistrement son code individuel, lequel est reçu par la station d'enregistrement et retransmis instantanément à la centrale, au niveau de laquelle le traitement est effectué, **caractérisé en ce que** l'émetteur est passif et fonctionne en haute fréquence, le sportif place l'émetteur dans la station d'enregistrement, la station d'enregistrement charge, avant l'émission du code, l'émetteur au moyen du dispositif par un transfert d'énergie en haute fréquence, le dispositif étant une antenne-cadre et les stations d'enregistrement étant reliées sans fil à la centrale, et le code capté étant retransmis à la centrale avec un code supplémentaire de la station d'enregistrement.

2. Procédé selon la revendication 1, **caractérisé en ce que** le codage est effectué sous forme digitale.

3. Procédé selon la revendication 1 ou 2, **caractérisé en ce que** le traitement dans la centrale est effectué au moyen d'un calculateur.

4. Procédé selon l'une des revendications 1 à 3, **caractérisé en ce que** les résultats obtenus après traitement sont présentés sur un tableau d'affichage.

5. Procédé selon l'une des revendications 1 à 4, **caractérisé en ce que** l'émetteur passif haute fréquence est un transpondeur.
